# EUROPÄISCHE PATENTSCHRIFT

(11) **EP 2 835 319 B1**
(45) Veröffentlichungstag und Bekanntmachung des Hinweises auf die Patenterteilung: **08.02.2017**
(21) Anmeldenummer: 14169378.8
(22) Anmeldetag: 22.05.2014
(51) Int. Cl.: B65D 25/10, B65B 11/58, B65B 7/28, B65D 5/50

(54) **Transportverpackung**
Transport packaging
Emballage de transport

(30) Priorität: 05.08.2013 DE 102013215328
(43) Veröffentlichungstag der Anmeldung: 11.02.2015
(73) Patentinhaber: Storopack Hans Reichenecker GmbH, 72555 Metzingen (DE)
(72) Erfinder: Koch, Jörg, 61200 Wölfersheim (DE)
(74) Vertreter: DREISS Patentanwälte PartG mbB

(56) Entgegenhaltungen:
- EP-A1- 0 320 634
- CN-A- 86 100 982
- JP-A- 2006 137 459
- US-A- 4 865 200
- US-A1- 2008 264 819
- US-B1- 6 206 184
- US-B1- 6 817 472

## Beschreibung

Die vorliegende Erfindung betrifft eine Transportverpackung nach dem Oberbegriff des Anspruchs 1 sowie einen Behälter für eine solche Transportverpackung.

Transportverpackungen sind Verpackungen, die einen Transport von Gegenständen ermöglichen und die Gegenstände auf dem Transport so gut wie möglich vor Schäden bewahren. Dabei sollen die Transportverpackungen möglichst geringe Kosten verursachen. Die Transportverpackungen müssen leicht handhabbar sein und ein einfaches und sicheres Verpacken des Versandguts ermöglichen.

Oft sind solche Transportverpackungen aus stabilisierten Papiersorten (Karton oder in Verbindung mit Pappe bzw. Wellpappe) hergestellt. Die Transportverpackungen sind für unterschiedliches Versandgut in verschiedenen Stärken und Größen hergestellt. Damit sie möglichst wenig Platz in einem Lager benötigen, können sie meist zusammengefaltet werden. Bekannt sind quaderförmige und oben offene Behälter aus Karton, in die die zu transporteierenden Gegenstände eingelegt werden. Verbleibender Leerraum wird beispielsweise durch Füllmaterial aufgefüllt. Anschließend wird der Behälter mit einem Deckel verschlossen.

Die US 6,206,184 B1 z.B. zeigt eine Transportverpackung, bei der Versandgut mit einem Umreifungsband in der Transportverpackung fixiert wird. Dazu verläuft das Umreifungsband teilweise außerhalb der Transportverpackung und wird in zwei vorgesehenen, V-förmig ausgebildeten, gegenüberliegenden Schlitzen in der Seitenwand eines Behälters der Transportverpackung über das Versandgut geführt.

US 6,817,472 B1 beschreibt eine Verpackung, bei der ein mittlerer Bereich durch seitliche Schnitte eine Lasche bildet. US 4,865,200 offenbart eine Verpackung mit einem Behälter, in den ein Stützelement für den zu verpackenden Gegenstand eingeschoben ist. Das Stützelement weist Laschen auf, die durch seitliche Schnitte gebildet sind.

Aufgabe der Erfindung ist es, eine Transportverpackung zu schaffen, die besonders einfach handhabbar ist und in der das Versandgut einfach und sicher fixiert werden kann. Die Kosten für die Transportverpackung sollen gering bleiben.

Diese Aufgabe wir durch eine Transportverpackung mit den Merkmalen des Anspruchs 1 gelöst. Vorteilhafte Weiterbildungen der Erfindung sind in Unteransprüchen genannt.

Die Materialschwächung stellt eine Soll-Trennnaht in der Seitenwand des Behälters dar und verläuft vom freien Rand bzw. von der Oberkante der Seitenwand in Richtung des Bodens des Behälters. Die Soll-Trennnaht wird dann beim Spannen des Umreifungsbandes eingedrückt, so dass ein Schlitz entsteht und das Umreifungsband in das Innere des Behälters eindringen und dort vorhandene Gegenstände festlegen kann. Dabei wird die Material-Schwächung nur über eine solche Länge eingedrückt, wie dies zum Festlegen des Gegenstandes notwendig ist. Die Integrität des Behälters wird also bestmöglich gewahrt, so dass der Gegenstand bestmöglich geschützt bleibt. Die Materialschwächung ist sehr einfach und damit kostengünstig in einem Herstellungsverfahren zu realisieren. Gegenüber einem von vornherein vorhandenen Schlitz hat sie den Vorteil, dass der Behälter - ohne Umreifungsband - vollkommen intakt bleibt und somit ggf. sogar ohne Umreifungsband eingesetzt werden kann, ohne dass eine ungewünschte Öffnung in einer Seitenwand des Behälters vorhanden ist. Außerdem wird, wie bereits erwähnt, die Materialschwächung durch das Umreifungsband nur so weit wie erforderlich eingedrückt, so dass auch hierdurch eine unnötig große Öffnung in der Seitenwand vermieden wird. Das Umreifen des Behälters kann ferner automatisiert erfolgen, ohne dass ein zusätzlicher Schritt zum Einbringen eines Schlitzes erforderlich ist. Ferner weist die Erfindung den Vorteil auf, dass der Behälter, insbesondere dessen Seitenwände, beim Bepacken mit Gegenständen eine stabile Kartonage darstellt, der deshalb besonders problemlos mit Gegenständen befüllt werden kann.

Zu der Erfindung gehört auch, dass pro Seitenwand mindestens zwei Bereiche mit mindestens einer Materialschwächung vorhanden sind, so dass zwei voneinander beabstandete Umreifungsbänder angebracht werden können. Zum Verpacken des Gegenstandes oder der Gegenstände sind insoweit bevorzugt zwei Umreifungsbänder vorgesehen; die Anzahl der Umreifungsbänder ist jedoch insoweit prinzipiell beliebig, also auch mehr als zwei Umreifungsbänder vorgesehen sein können, wenn entsprechend viele Bereich mit Materialschwächungen vorgesehen sind. Diese Ausführungsform weist neben der einfachen Handhabung noch den weiteren Vorteil auf, dass Transportverpackungen lediglich in groben Abmessungsunterschieden bevorratet werden müssen. Obwohl die Transportverpackung für einen bestimmten Gegenstand eventuell zu groß ist, wird gewährleistet, dass der Gegenstand sicher in der Transportverpackung gelagert werden kann.

In einer bevorzugten Ausführungsform der erfindungsgemäßen Transportverpackung ist vorgesehen, dass die Materialschwächung eine Perforation umfasst. Eine solche ist einfach und preiswert auf üblichen Stanzmaschinen herstellbar. Außerdem ist eine Materialschwächung in Form einer Einreißperforation durch ein Umreifungsband der Transportverpackung besonders leicht aufreißbar. Beispielsweise wird nach dem Bepacken des Behälters das Umreifungsband um den kompletten Umfang des Behälters im Bereich der Einreißperforation gelegt und anschließende festgezogen. Dabei durchtrennt das Umreifungsband die Einreißperforation, aber nur soweit, bis das Umreifungsband die Oberfläche des im Behälter vorhandenen Gegenstands erreicht hat. Damit ist der Gegenstand in der Umverpackung in einfacher Weise sicher fixiert, ohne dass zusätzliches Füllmaterial verwendet werden muss.

Selbstverständlich kann zumindest ein Teil des nicht genutzten Volumens im Behälter auch dazu verwendet werden, um bspw. für einen Transport eines empfindlichen, insbesondere druckempfindlichen Gegenstands ein Unterpolster einzulegen. Es kann auch eine Polsterung verwendet werden, die den Gegenstand vollständig umschließt.
Vorteilhaft ist ferner, wenn in den gegenüber liegenden Seitenwänden jeweils mindestens ein Paar von zwei parallelen Materialschwächungen ausgebildet ist, zwischen denen eine von dem Umreifungsband mindestens bereichsweise eindrückbare Lasche gebildet ist. Eine solche ins Innere des Behälters einklappbare Lasche verhindert ein direktes Anliegen des Umreifungsbands am zu transportierenden Gegenstand und dient somit als den Gegenstand schützende "Zwischenlage" oder "Polster". Die Lasche ist bevorzugt etwas größer ausgebildet als eine Breite des Umreifungsbandes.

Vorgeschlagen wird auch, dass sich die Materialschwächungen ausgehend vom freien Rand über eine Länge von ungefähr 2/3 der Höhe der Seitenwände erstrecken. Eine aktuelle Länge der Materialschwächung kann allerdings auch hiervon abweichen bzw. in einem gewissen Rahmen variieren und wird an eine Verwendung bzw. einen Einsatz des Behälters angepasst. Dies stellt einen guten Kompromiss zwischen guter Stabilität des Behälters und ausreichender Fixierung auch von flachen Gegenständen in dem Behälter dar.

Das Umreifungsband ist bevorzugt aus zerreißfestem Kunststoff, z.B. Polypropylen (PP) oder Polyethylenterephthalat (PET) hergestellt.

Ferner kann ein zum freien Rand unmittelbar benachbarter Bereich der Materialschwächung in einem Winkel von ungefähr 45° zum freien Rand verlaufen. Dies erleichtert das Eindringen des Umreifungsbands in die Materialschwächung und verhindert ein Ausreißen des freien Rands des Behälters.

Ferner ist für die erfindungsgemäße Transportverpackung vorgesehen, dass der Gegenstand vor dem Fixieren mit dem Umreifungsband mit einer Deckplatte abdeckbar ist und dass die Deckplatte nicht ganz die Größe einer Bodenfläche des Behälters aufweist und aus einem biegsamen und stoßdämpfenden Material hergestellt ist. Im einfachsten und kostengünstigsten Fall ist die Deckplatte aus dem gleichen Material wie der Behälter hergestellt, also beispielsweise Karton. Die Deckplatte erhöht den Schutz der zu transportierenden Gegenstände erheblich, insbesondere dann, wenn mehrere Gegenstände in dem Behälter transportiert werden sollen. Durch die Deckplatte können diese übergreifend zusammengehalten werden. Dabei verteilt sich der Wirkbereich des Umreifungsbandes auf eine größere Fläche. Auch kleinere Einzelteile werden unter der Deckplatte problemlos gehalten und können z.B. nicht beim Kippen der gesamten Transportverpackung während eines Transports herausfallen. Bei Bedarf können zu einem nochmals erhöhten Schutz des Versandguts Leerräume im Behälter mit beliebigem Füllmaterial ausgefüllt werden.

Für die erfindungsgemäße Transportverpackung ist außerdem vorgesehen, dass sie einen quaderförmigen und einseitig offenen Deckel umfasst. Der Deckel soll dabei als Verschlussdeckel des Behälters dienen, damit ein Versand der Transportverpackung mit samt Inhalt ordnungsgemäß z.B. als Paket durch ein beliebiges Versandunternehmen durchgeführt werden kann. Das Abdeckelement ist bevorzugt dabei derart ausgebildet, dass die Materialschwächung des Behälters überdeckt wird. Dies vermeidet Öffnungen an der Transportverpackung, durch die bei einem Greifen die Transportverpackung beschädigt werden kann. Ein Ausfüllen eines freien Raums direkt unterhalb des Abdeckelements mit Füllmaterial kann entfallen, da das Versandgut sicher durch das Umreifungsband fixiert ist.

Weitere Vorteile ergeben sich aus der nachfolgenden Beschreibung und den beigefügten Figuren.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in den Figuren dargestellt und werden in der nachfolgenden Beschreibung näher erläutert. Es zeigen, jeweils in schematischer Form:
Figur 1 eine Umverpackung einer erfindungsgemäßen Transportverpackung;
Figur 2 die Umverpackung aus Figur 1 mit Versandgut und einer vorgesehenen Deckplatte;
Figur 3 die Umverpackung aus Figur 2 mit zwei vorgesehenen Umreifungsbändern zum Fixieren des Versandguts;
Figur 4 die Umverpackung aus Figur 3 mit zwei festgezogenen Umreifungsbändern; und
Figur 5 die Umverpackung aus Figur 4 mit einem Abdeckelement als komplette Transportverpackung.

Figur 1 zeigt eine bevorzugte Ausführungsform eines Behälters 10 als Teil einer Transportverpackung 100. Der Behälter 10 stellt im Wesentlichen eine quaderförmige Kartonage aus gepresstem oder anderweitig stabilisierten Papier oder Pappe bzw. Wellpappe dar, die in Figur 1 nach oben offen ist. Der Behälter 10 weist daher einen in der Draufsicht rechteckigen Boden 12, zwei gegenüberliegende Seitenwände 14 und zwei gegenüberliegende Stirnwände 16 auf. Die Seitenwände 14 weisen jeweils zwei außermittig angeordnete Materialschwächungen in Form von Einreißperforationen 20 auf, die von einem freien oberen Rand 18 der Seitenwand 14 vertikal und parallel zueinander über eine Länge von ungefähr die Hälfte oder zwei Drittel der Höhe der Seitenwände 14 zum Boden 12 verlaufen.

Die Einreißperforationen 20 enden also in einem bestimmten Abstand zur Bodenfläche 12. Die Einreißperforationen 20 weisen alle die gleiche Länge auf und stellen eine Soll-Trennnaht in Seitenwänden 14 dar. Jeweils zwei nah zusammenliegende Einreißperforationen 20 bilden ein Paar, wobei nach einem Einreißen der Einreißperforationen 20 eines Paares sich eine Lasche 22 bildet, die z.B. in den Innenraum der Behälter 10 geknickt werden kann. Natürlich können die Einreißperforationen 20 auch derart an der Seitenwand 14 angeordnet sein, dass sich nur eine einzige Lasche 22 oder mehr als zwei Laschen 22 bilden können (nicht dargestellt).

In den Stirnwänden 16 können in gleicher Weise auch Paare von Einreißperforationen vorgesehen sein (nicht dargestellt).

In einer einfachen nicht dargestellten Ausführungsform kann der Behälter 10 auch an zwei gegenüberliegenden Seitenwänden 14 oder 16 nur eine einzige Einreißperforation 20 oder zwei weit auseinanderliegende außermittig angeordnete Einreißperforationen aufweisen. In diesem Fall kann sich jedoch keine umknickbare Lasche bilden.

In Figur 2 weist der Behälter 10 Transportgut in Form von mehreren Gegenständen 24 auf, die in die Behälter 10 zum Transportieren eingesetzt bzw. eingelegt wurden. Das Transportgut 24 ist mehrteilig, kann aber auch nur ein Einzelteil umfassen. Um das Transportgut 24 während des Versands zu schützen, umfasst die Transportverpackung 100 eine Deckplatte 26, die auf das Transportgut 24 gelegt werden kann. Die Verwendung der Deckplatte 26 ist alternativ und kann bspw. bei nur einem einzigen zu verpackenden Gegenstand 24 entfallen. Die Deckplatte 26 ist bevorzugt aus einem biegsamen und stoßdämpfenden Material, im einfachsten Fall aus dem gleichen Material wie der Behälter 10 hergestellt. Bevorzugt ist die Deckplatte 26 geringfügig kleiner als der Boden 12 des Behälters 10. Für einen noch besseren Schutz während des Transports kann des Transportgut 24 mit einem flexiblen Füllmaterial in dem Behälter 10 zusätzlich gesichert werden.

Figur 3 zeigt den Behälter 10 mit der das Transportgut 24 abdeckenden Deckplatte 26. Außerdem sind zum Verpacken zwei Umreifungsbänder 28 vorgesehen, die in vertikaler Richtung jeweils im Bereich der vorgesehenen Laschen 22 um den Behälter 10 gelegt sind. Deshalb ist die Breite der Laschen 22 bevorzugt etwas breiter als die Breite des Umreifungsbandes 28. Das Umreifungsband 28 ist bevorzugt aus zerreißfestem Kunststoff, z.B. aus Polypropylen (PP) oder Polyethylenterephthalat (PET) hergestellt.

In Figur 4 sind die beiden Umreifungsbänder 28 zu einem Ring zusammengespannt, indem die Enden z.B. mit einer dafür vorgesehenen Verschlusshülse (nicht sichtbar) miteinander fixiert sind. Die Umreifungsbänder 28 sind fest zusammengezogen und haben beim Zusammenziehen automatisch die an der Seitenwand 14 vorgesehenen Einreißperforationen 20 durchtrennt. Damit das Umreifungsband 28 im Bereich der Lasche 22 problemlos greift, kann z.B. die Lasche 22 an der Oberseite leicht verkürzt sein und/oder im Bereich der Einreißperforationen 20 am oberen Ende jeweils eine Schräge vorgesehen sein (nicht dargestellt). Beim Zusammenziehen durchtrennt das Umreifungsband 28 die Seitenwand 14 an den Einreißperforationen 20 nur soweit, bis das Umreifungsband 28 die Oberfläche der Deckplatte 26 erreicht hat. Dabei werden die Laschen 22 umgeknickt und liegen so im Innern des Behälter 10 zwischen den Umreifungsbändern 28 und der Deckplatte 26. Die Laschen 22 können dabei als zusätzliches Polster wirken. Die fest angezogenen Umreifungsbänder 28 fixieren das unter der Deckplatte 26 befindliche Transportgut 24, so dass ein sicherer und ordnungsgemäßer Transport des Transportguts 24 möglich ist.

Im einfachen Ausführungsbeispiel, in dem keine umknickbaren Laschen vorgesehen sind, durchtrennt das Umreifungsband 28 die Einreißperforation 20. Das nachgiebige Material der Seitenwand wird dabei möglicherweise leicht beschädigt, die grundsätzlichen Eigenschaften der Behälter 10 bleiben jedoch erhalten.

Für den anschließenden Transport wird der Behälter 10 mit einem Deckel 32 verschlossen. der Deckel 32 stellt bevorzugt eine quaderförmige Kartonage aus gepresstem Papier oder Pappe bzw. Wellpappe dar, die nach einer Seite offen ist. Der Deckel 32 ist so dimensioniert, dass er mit seinen Seitenwänden 34 und 36 den Behälter 10 bedecken kann. Er wird also von oben auf den Behälter 10 aufgesetzt, bis der freie Rand 18 der Seiten- und Stirnwände 14 und 16 am Deckel 32 anliegt.

Figur 5 zeigt die komplette, zum Versand bereite Transportverpackung 100. Der Behälter 10 ist mit dem Deckel 32 verschlossen. Die Seitenwände 34 und 36 des Deckels 32 bedecken dabei als Sicherheitsmaßnahme die durch die eingerissenen Einreißperforationen 20 des Behälters 10 gebildeten Schlitze. Die Transportverpackung 100 ist somit allseits komplett geschlossen. Der Deckel 32 kann durch weitere Umreifungsbänder oder Klebestreifen am Behälter 10 befestigt werden.

## Patentansprüche

1. Transportverpackung (100) zum Transportieren eines Gegenstandes (24), mit einem zumindest zunächst einseitig offenen Behälter (10) mit einem Boden (12) und mindestens zwei gegenüber liegenden Seitenwänden (14), **dadurch gekennzeichnet, dass** die beiden gegenüberliegenden Seitenwände (14) jeweils zwei gegenüber liegende und voneinander beabstandete Bereiche mit jeweils mindestens einer vom freien oberen Rand (18) ausgehenden Materialschwächung (20) aufweisen, und dass die Transportverpackung (100) mindestens zwei voneinander beabstandete Umreifungsbänder (28) umfasst, wobei jeweils eines um den Behälter (10) im Bereich von zwei gegenüber liegenden Materialschwächungen (20) gespannt ist und dabei die Seitenwand (14) im Bereich der Materialschwächung (20) durchdringt.

2. Transportverpackung (100) nach Anspruch 1, **dadurch gekennzeichnet, dass** die Materialschwächung eine Perforation umfasst.

3. Transportverpackung (100) nach Anspruch 1 oder 2, **dadurch gekennzeichnet, dass** in den gegenüber liegenden Seitenwänden (14) jeweils mindestens ein Paar von zwei parallelen Materialschwächungen (20) ausgebildet ist, zwischen denen eine von dem Umreifungsband (28) mindestens bereichsweise eindrückbare Lasche (22) gebildet ist.

4. Transportverpackung (100) nach einem der vorhergehenden Ansprüche, **dadurch gekennzeichnet, dass** sich die Materialschwächungen (20) ausgehend vom freien Rand (18) über eine Länge von ungefähr 2/3 der Höhe der Seitenwände (10) erstrecken.

5. Transportverpackung (100) nach einem der vorhergehenden Ansprüche, **dadurch gekennzeichnet, dass** ein zum freien Rand (18) unmittelbar benachbarter Bereich der Materialschwächung (20) in einem Winkel von ungefähr 45° zum freien Rand (18) verläuft.

6. Transportverpackung (100) nach einem der vorhergehenden Ansprüche, **dadurch gekennzeichnet, dass** sie eine Deckplatte (26) zum Einführen in den Behälter (10) umfasst.

7. Transportverpackung (100) nach Anspruch 6, **dadurch gekennzeichnet, dass** die Deckplatte (26) nicht ganz die Größe des Bodens (12) des Behälters (10) aufweist und vorzugsweise aus einem biegsamen und/oder stoßdämpfenden Material hergestellt ist.

8. Transportverpackung (100) nach einem der vorhergehenden Ansprüche, **dadurch gekennzeichnet, dass** sie einen quaderförmigen und einseitig offenen Deckel (32) umfasst.

9. Transportverpackung (100) nach Anspruch 8, **dadurch gekennzeichnet, dass** der Deckel (32) mindestens zwei gegenüber liegende Seitenwände (36) umfasst, deren Höhe mindestens der Länge der Materialschwächung (20) entspricht.

## Claims

1. Transport packaging (100) for transporting an object (24), with a container (10) open at least initially on one side and having a base (12) and at least two opposite side walls (14), **characterized in that** the two opposite side walls (14) each have two opposite and mutually spaced regions each with at least one material weakness (20) starting from the free upper edge (18), and that the transport packaging (100) comprises at least two mutually spaced tear-round strips (28), wherein each is tensioned around the container (10) in the region of two opposite material weaknesses (20) and penetrates the side wall (14) in the region of the material weakness (20).

2. Transport packaging (100) according to claim 1, **characterized in that** the material weakness comprises a perforation.

3. Transport packaging (100) according to claim 1 or 2, **characterized in that** in the opposite side walls (14), in each case at least a pair of two parallel material weaknesses (20) is formed, between which is formed a tab (22) which can be pressed in at least in regions from the tear-round strip (28).

4. Transport packaging (100) according to any of the preceding claims, **characterized in that** starting from the free edge (18), the material weaknesses (20) extend over a length of around 2/3 of the height of the side walls (10).

5. Transport packaging (100) according to any of the preceding claims, **characterized in that** a region of the material weakness (20) directly adjacent to the free edge (18) runs towards the free edge (18) at an angle of around 45 º.

6. Transport packaging (100) according to any of the preceding claims, **characterized in that** it comprises a cover plate (26) for insertion into the container (10).

7. Transport packaging (100) according to claim 6, **characterized in that** the cover plate (26) does not have the entire size of the base (12) of the container (10) and is preferably made of a flexible and/or shock-absorbing material.

8. Transport packaging (100) according to any of the preceding claims, **characterized in that** it comprises a cuboid lid (32) open at one side.

9. Transport packaging (100) according to claim 8, **characterized in that** the lid (32) comprises at least two opposite side walls (36), the height of which corresponds at least to the length of the material weakness (20).

## Revendications

1. Conditionnement de transport (100) pour transporter un objet (24), avec un conteneur (10) qui est ouvert au niveau d'au moins un côté, avec un fond (12) et au moins deux parois latérales opposées (14), **caractérisé en ce que** les deux parois latérales opposées (14) présentent chacune deux zones opposées et espacées ayant chacune au moins un affaiblissement de matériau (20) partant d'un bord supérieur libre (18),
et **en ce que** le conditionnement de transport (100) présente au moins deux bandes de cerclage espacées (28), chacune étant tendue autour du conteneur (10) dans la zone de deux affaiblissements de matériau opposés (20), et pénétrant ainsi dans la paroi latérale (14) dans la zone de l'affaiblissement de matériau (20).

2. Conditionnement de transport (100) selon la revendication 1, **caractérisé en ce que** l'affaiblissement de matériau présente une perforation.

3. Conditionnement de transport (100) selon la revendication 1 ou 2, **caractérisé en ce qu'**au moins une paire de deux affaiblissements de matériau parallèles (20) est formée entre les parois latérales opposées (14), entre lesquels un volet (22) est formée, qui peut être pressé au moins par endroits par la bande de cerclage (28).

4. Conditionnement de transport (100) selon l'une quelconque des revendications précédentes, **caractérisé en ce que** les affaiblissements de matériaux (20) s'étendent, en commençant à partir du bord libre (18), sur une longueur d'approximativement 2/3 de la hauteur des parois latérales (10).

5. Conditionnement de transport (100) selon l'une quelconque des revendications précédentes, **caractérisé en ce qu'**une zone de l'affaiblissement de matériau (20) immédiatement adjacente au bord libre (18) s'étend sur un angle d'approximativement 45° par rapport au bord libre (18).

6. Conditionnement de transport (100) selon l'une quelconque des revendications précédentes, **caractérisé en ce qu'**il comporte une plaque de recouvrement (26) destinée à être introduite dans le conteneur (10).

7. Conditionnement de transport (100) selon la revendication 6, **caractérisé en ce que** la plaque de recouvrement (26) n'a pas tout à fait la taille du fond (12) du conteneur (10), et est de préférence fabriquée à partir d'un matériau flexible et/ou amortisseur de chocs.

8. Conditionnement de transport (100) selon l'une quelconque des revendications précédentes, **caractérisé en ce qu'**il comporte un couvercle (32) parallélépipédique et ouvert d'un côté.

9. Conditionnement de transport (100) selon la revendication 8, **caractérisé en ce que** le couvercle (32) présente au moins deux parois latérales opposées (36) dont la hauteur correspond au moins à la longueur de l'affaiblissement de matériau (20).
